# FASCICULE DE BREVET EUROPEEN

(11) **EP 0 629 354 B1**
(45) Date de publication et mention de la délivrance du brevet: **24.09.1997**
(21) Numéro de dépôt: 93810432.0
(22) Date de dépôt: 16.06.1993
(51) Int. Cl.: A24C 5/18

(54) **Procédé et dispositif de fabrication de produits de l'industrie du tabac à densité de tabac variable**
Verfahren und Vorrichtung zur Herstellung von Produkten mit variabler Tabakdichte in der Tabakindustrie
Method and device for forming products having variable tobacco density in the tobacco industry

(43) Date de publication de la demande: 21.12.1994
(73) Titulaire: FABRIQUES DE TABAC REUNIES S.A., 2003 Neuchâtel-Serrières (CH)
(72) Inventeur: Babey, Jacques, CH-1009 Pully (CH); Salmon, Brian, CH-1806 St.-Légier (CH); de Borst, Eric, CH-1432 Belmont (CH); Tallier, Bernard, CH-2016 Cortaillod (CH)
(74) Mandataire: Fischer, Franz Josef

(56) Documents cités:
- EP-A- 0 244 272
- EP-A- 0 354 874
- GB-A- 948 736
- GB-A- 2 171 887

## Description

La présente invention concerne un procédé ainsi qu'un dispositif permettant d'obtenir un produit de l'industrie du tabac, notamment une cigarette où la densité de tabac est variable sur la longueur dudit produit, respectivement de la cigarette.

On peut réaliser une cigarette composée en tout ou partie de brins de tabac expansés et/ou de côtes de tabac expansées, ces ingrédients se présentant sous la forme de petits brins plus difficiles à travailler que les brins longs habituels du tabac brut. Une cigarette de ce type, obtenue par un procédé de fabrication habituel, présentera une faible valeur de densité de remplissage, soit un mauvais maintien du tabac dans la cigarette. Si pour augmenter cette densité de remplissage à une valeur favorable, on serre davantage le tabac, respectivement on augmente son bourrage, on obtient une cigarette présentant des caractéristiques, comme par exemple la résistance au tirage ou le rendement, modifiées.

Les problèmes mentionnés ci-dessus sont les mêmes lorsque la cigarette comprend une certaine proportion de brins de tabac courts non expansés, que ceux-ci soient choisis comme faisant partie d'un mélange particulier de tabac ou alors proviennent de la dégradation des brins de tabac lors des opérations antérieures de préparation.

La compacité du produit fini est contrôlée par un appareil de mesure de compressibilité comme décrit dans le brevet EP-A-0.195.173.

La demande EP-A-0.354.874 décrit un dispositif d'écrêtage d'un boudin de tabac en cours de fabrication, ce dispositif étant précédé d'un dispositif permettant de comprimer une portion de la longueur du boudin afin d'en augmenter la densité de tabac, ces portions à plus haute densité correspondant aux extrémités des cigarettes, évitant ainsi qu'elles ne perdent des brins de tabac par leurs extrémités.

Un premier but de la présente invention est de proposer un procédé et un dispositif permettant d'obtenir un remplissage amélioré d'un produit de l'industrie du tabac ou plus particulièrement d'une cigarette constituée en tout ou en partie d'autres matières premières de l'industrie du tabac que des brins de tabac longs, soit à partir de brins et/ou de côtes de tabac expansés ou de brins courts, qui présente une compacité favorable lorsqu'elle est mesurée par un appareil de mesure de compressibilité et qui soit agréable à fumer, ne nécessitant pas un effort d'aspiration excessif.

Un autre but de l'invention est de proposer un produit de l'industrie du tabac ou plus particulièrement une cigarette de meilleure qualité, constituée en tout ou partie à partir de brins et/ou de côtes de tabac expansés ou de brins courts, qui présente un remplissage amélioré et une compacité favorable lorsqu'elle est mesurée par un appareil de mesure de compressibilité et qui soit agréable à fumer, ne nécessitant pas un effort d'aspiration excessif.

Ces buts sont obtenus par un procédé répondant aux caractéristiques des revendications 1 ou 2, à l'aide d'un dispositif possédant les caractéristiques mentionnées aux revendications 3 à 8. Un produit de l'industrie du tabac, notamment une cigarette obtenue par ce procédé et à l'aide de ce dispositif est décrite dans les revendications 9 à 13.

L'invention est expliquée plus en détails ci-dessous, en regard du dessin annexé comportant les figures où:
la figure 1 représente une vue générale d'une portion de machine à fabriquer les cigarettes,
la figure 2 représente une forme d'exécution d'une came de compression,
la figure 3A représente une portion d'un boudin de tabac,
la figure 3B est un graphique représentant la variation de densité du tabac dans le boudin de la figure 3A,
la figure 4 représente une came de compression comportant simultanément plusieurs variantes des moyens de compression, et
les figures 5A, 5B et 5C sont des graphiques représentant divers types de variation de la densité de tabac dans le boudin.

A la figure 1 on a une représentation schématique en perspective d'une portion aval d'une machine de fabrication de cigarettes 1 conventionnelle de type connu. Elle comprend en particulier un bac 10 contenant du tabac ou autres matières premières comme décrites précédemment 2, ainsi qu'une courroie poreuse 11 entraînée selon un mouvement longitudinal par deux poulies 12 et 13. Une dépression est créée sur la partie supérieure du brin inférieur de la courroie poreuse 11 afin d'aspirer les brins de tabac 2 hors du bac 10 et de former un boudin de tabac 20, au-dessous de la courroie 11 et circulant avec celle-ci. La machine 1 comprend ensuite un dispositif de régulation 14 du boudin de tabac 20, constitué de deux disques écrêteurs 15, de préférence du type décrit dans la demande EP-A-0.354.874, précédé d'un dispositif de compression à came 16, en rotation synchrone avec l'avance du boudin 20 et venant comprimer périodiquement le boudin, étant éventuellement complété d'un dispositif de contrôle 17 du boudin, comme décrit dans la demande EP-A-0.465.414. Après écrêtage, le boudin 20 continue son chemin pour être ensuite séparé de la courroie po-reuse 11, puis être enveloppé d'une couverture de papier et coupé en cigarettes individuelles selon une manière connue.

Dans le dispositif selon l'invention, la came 3 de la figure 2 vient remplacer la came 16 de la figure 1, afin de permettre la confection d'un boudin de tabac à densité variable. Comme on le voit sur cette figure, la came 3 est composée d'un noyau cylindrique 30 tournant autour d'un axe de la manière indiquée, et supportant un certain nombre de pales s'étendant radialement à partir du noyau cylindrique 20 et comportant des surfaces d'appui disposées de manière à exercer une compression sur le boudin de tabac 20 qui circule selon un axe perpendiculaire à l'axe de rotation de la came 3. Dans la forme d'exécution représentée ici, la came 3 est conçue pour effectuer un tour pour une longueur de boudin de tabac équivalent à la longueur de deux cigarettes, c'est-à-dire que le périmètre extérieur de la came vaut deux longueurs de la partie tabac d'une cigarette. On a donc deux premières pales 31, disposées en opposition l'une par rapport à l'autre de chaque côté du noyau 30, chacune d'entre elles comportant une surface d'appui 31A. Ces surfaces d'appui 31A sont destinées, vue leur longueur d'appui relativement importante, à comprimer le tabac des extrémités de chaque cigarette, soit les zones 21 du boudin 20 de la figure 3A qui voient ainsi leur densité augmenter. La came 3 est complétée d'une pluralité d'autres pales, 32, 33, 34 et 35, quatre dans le cas présent, soit deux pour chaque longueur de cigarette, ces pales ayant chacune une surface d'appui 32A, 33A, 34A et 35A dont la longueur d'appui est dans le cas représenté ici nettement inférieure aux surfaces d'appui 31A. Les surfaces d'appui 32A, 33A, 34A et 35A de cette forme d'exécution de la came sont disposées sur la même enveloppe périphérique cylindrique que les surfaces d'appui 31A, faisant qu'elles appuient de manière égale sur le boudin 20 créant des zones comprimées de densité augmentée égale.

Une coupe longitudinale d'un boudin 20 obtenu à l'aide d'une came 3 comme décrite ci-dessus est représentée à la figure 3A; on y distingue les zones à densité augmentée 21 ayant une longueur équivalente à la longueur des surfaces d'appui 31A ainsi que les zones à densité augmentée 22 qui correspondent au passage des surfaces d'appui 32A et 33A ou 34A et 35A, chacune de ces zones étant séparée par une zone 23 à faible densité correspondant au passage du boudin entre les surfaces d'appui. Dans la suite du processus de fabrication, le boudin recevra son enveloppe de papier puis sera coupé aux endroits marqués par 24 afin de former la partie tabac d'une cigarette. On remarque sur la figure 3A que les zones 23 à faible densité de tabac ont toutes la même longueur; ceci provient de la position des pales autour du noyau 30, il serait tout aussi possible de disposer les pales selon des angles relatifs différents, de manière à allonger, respectivement raccourcir, certaines de ces zones.

La figure 3B représente une courbe montrant la variation de densité D du tabac le long du boudin de la figure 3A, on voit que les zones 23 sont à faible densité, valeur D0, et que les zones 21 sont à plus haute densité, valeur D1.

La came 3 de la figure 4 est semblable à la précédente, si ce n'est que les pales 32, 33, 34 et 35 sont conformées chacune à titre d'exemple d'une manière différente, ayant donc un effet différent sur le boudin de tabac. Par exemple, la surface d'appui 32A de la pale 32 se trouve sur une enveloppe périphérique cylindrique de diamètre légèrement inférieur à celui de l'enveloppe périphérique cylindrique des surfaces d'appui 31A; si la came 3 avait toutes ses pales 32, 33, 34 et 35 conçues de cette manière, la compression, respectivement la densité, des zones 22 du boudin 20 aurait une densité plus élevée que D0 mais inférieure à D1, soit une valeur D2 comme représenté sur la figure 5A. A remarquer qu'il est aussi possible d'avoir une surface d'appui 32A située à un niveau plus élevé que celui des surfaces d'appui 31A, augmentant de ce fait la densité des zones 22 de manière à ce qu'elle soit plus élevée que celle des zones 21. Une autre variante possible est montrée par la pale 33 dont la surface d'appui 33A est au même niveau que les surfaces d'appui 31A mais dont la largeur d'appui est inférieure à la largeur de celle des surfaces 31A, respectivement du boudin 20; par une came équipée de pales de ce type, on obtient un boudin dont seule une région centrale de la largeur a une densité comme représenté à la figure 3B. La paies 34 de la figure 4 diffère de la paie 34 de la figure 2 par la longueur d'appui de la surface d'appui 34A, qui dans ce cas est relativement plus grande; on obtient ainsi une répartition des densités le long du boudin comme représenté sur la figure 5B, montrant que les zones 22 sont nettement plus longues. Et enfin la paie 35 de la figure 4 montre une combinaison des variations précédentes, soit ayant une surface d'appui 35A située à un niveau inférieur de celui des surfaces d'appui 31A, une longueur d'appui supérieure et un largeur d'appui inférieure. La portion centrale du boudin aurait alors une distribution de densité comme représenté à la figure 5C. Il est évident que l'on ne rencontrera pas une came comme représentée à la figure 4 comportant une telle variété de moyens de compression, mais qui figure ici uniquement à titre d'exemple des moyens de compression ou d'augmentation de densité possibles.

Par contre on peut trouver un certain nombre de variantes des cames décrites ci-dessus; tout d'abord la came peut être dimensionnée pour effectuer un tour pour une longueur de cigarette ou alors plus de deux tours par longueur de cigarette, le diamètre de l'enveloppe cylindrique des surfaces d'appui, le nombre de pales et de surfaces d'appui ainsi que la vitesse de rotation de la came étant choisis en conséquence, de manière à ce que la vitesse périphérique des surfaces d'appui des pales corresponde à la vitesse de déplacement longitudinal du boudin. D'autre part, on peut aussi avoir des zones intermédiaires à densité augmentée 22 selon un nombre différent de deux comme sur les exemples décrits et représentés; le nombre de pales, respectivement de surfaces d'appui étant choisi en conséquence. Au cas où on a plus d'une zone intermédiaire à densité augmentée 22 sur la longueur d'une cigarette, il est aussi possible que le type de compression soit différent entre ces zones, par exemple si on a trois zones intermédiaires 22 sur une longueur de cigarette, sans compter les zones d'extrémités 21, on peut avoir deux zones latérales à densité élevée et de faible longueur, provoquées par des surfaces d'appui semblables aux surfaces 32A de la figure 2 entourant une zone centrale 22 à densité légèrement plus faible, de plus forte longueur mais ne s'étendant pas sur toute la largeur du boudin, provoquée par une surface d'appui semblable à la surface 35A de la figure 3.

Ainsi, un produit de l'industrie du tabac ou une cigarette composée en tout ou partie d'autres matières premières de l'industrie du tabac, que des brins de tabac longs, soit à partir de brins courts, de brins ou des côtes expansés, présente, si elle est fabriquée de la manière décrite ci-dessus, une ou plusieurs zones intermédiaires à plus haute densité, faisant que son remplissage et sa compacité mesurée sont meilleures que celles d'une cigarette ne comportant pas ces zones intermédiaires à plus haute densité. Un tel produit a un maintien équivalent et est aussi agréable à fumer qu'un produit habituel.

## Revendications

1. Procédé de fabrication d'un boudin (20) constitué de tabac et/ou d'autres matières premières de l'industrie du tabac (2), dont des portions (21) de la longueur sont périodiquement comprimées afin de former des zones d'extrémité de cigarettes à densité plus élevée, cette opération ayant lieu sur une machine de fabrication de cigarettes (1) lorsque le boudin est maintenu et transporté par une courroie poreuse (11), avant l'opération d'écrêtage (15) du boudin (20),
caractérisé en ce qu'
au moins une autre portion (22) de la longueur du boudin (20), disposée entre deux desdites portions (21) comprimées correspondant aux zones d'extrémités, est aussi comprimée, respectivement sa densité est augmentée.

2. Procédé selon la revendication 1, caractérisé en ce que la compression de ladite autre portion (22) de boudin est faite par le même dispositif (16;3) que celui effectuant la compression desdites portions (21) correspondant aux zones d'extrémités.

3. Dispositif permettant une compression périodique, respectivement une augmentation périodique de la densité de tabac d'un boudin de tabac et/ou d'autres matières premières de l'industrie du tabac (2), pour la réalisation d'un procédé selon la revendication 2, comportant une came (3) en rotation selon un axe perpendiculaire au boudin (20) et disposée au-dessous dudit boudin et comportant au moins une première pale (31) comportant une surface d'appui (31A) destinée à comprimer périodiquement des portions (21) du boudin afin de former les zones d'extrémité des cigarettes à densité augmentée,
caractérisé en ce que
ladite came comprend au moins une autre pale (32,33,34,35) comportant une surface d'appui (32A,33A,34A,35A) destinée à comprimer, respectivement à augmenter la densité de tabac d'une autre portion (22) du boudin.

4. Dispositif selon la revendication 3, caractérisé en ce que la longueur de la surface d'appui (32A,33A,34A,35A) de la ou desdites autres pales (32,33,34,35) est inférieure à la longueur de la surface d'appui (31A) de la ou desdites premières pales (31).

5. Dispositif selon la revendication 4, caractérisé en ce que la hauteur relativement au boudin de la surface d'appui (32A,33A,34A,35A) de la ou desdites autres pales (32,33,34,35) est égale à la hauteur de la surface d'appui (31A) de la ou desdites premières pales (31).

6. Dispositif selon la revendication 4, caractérisé en ce que la hauteur relativement au boudin de la surface d'appui (32A,33A,34A,35A) de la ou desdites autres pales (32,33,34,35) est différente de la hauteur de la surface d'appui (31A) de la ou desdites premières pales (31).

7. Dispositif selon l'une des revendications 3 à 6, caractérisé en ce que la largeur de la surface d'appui (32A,33A,34A,35A) de la ou desdites autres pales (32,33,34,35) est égale à la largeur de la surface d'appui (31A) de la ou desdites premières pales (31).

8. Dispositif selon l'une des revendications 3 à 6, caractérisé en ce que la largeur de la surface d'appui (32A,33A,34A,35A) de la ou desdites autres pales (32,33,34,35) est inférieure à la largeur de la surface d'appui (31A) de la ou desdites premières pales (31).

9. Produit de l'industrie du tabac, notamment cigarette, obtenue selon le procédé de l'une des revendications 1 à 2 et par un dispositif selon l'une des revendications 3 à 8, comportant des portions (21) de sa longueur comprimées à densité augmentée, correspondant à ses deux extrémités,
caractérisé en ce qu'
il comprend en sus au moins une autre portion (22) comprimée, respectivement à densité augmentée, disposée entre les deux extrémités comprimées.

10. Produit de l'industrie du tabac selon la revendication 9, caractérisé en ce que le taux de com-pression, respectivement la densité de ladite ou desdites autres portions (22) est égal au taux de compression, respectivement la densité des deux extrémités (21).

11. Produit de l'industrie du tabac selon la revendication 9, caractérisé en ce que le taux de compression, respectivement la densité de ladite ou desdites autres portions (22) est différent du taux de compression, respectivement de la densité des deux extrémités (21).

12. Produit de l'industrie du tabac selon l'une des revendications 10 ou 11, caractérisé en ce qu'il est constitué en tout ou partie de brins de tabac expansés et/ou de côtes de tabac expansées et/ou de brins de tabac courts.

13. Produit de l'industrie du tabac selon la revendication 12, caractérisé en ce que sa compressibilité mesurée est équivalente à la compressibilité mesurée d'une cigarette comportant une partie prépondérante de brins de tabac bruts non expansés et ne comportant pas ladite ou lesdites autres portions comprimées à densité augmentée.

## Claims

1. Process of manufacture of a rod (20) made up of tobacco and/or of other raw materials of the tobacco industry (2), portions (21) of the length of which are periodically compressed in order to form end zones of cigarettes of higher density, this operation taking place on a cigarette-manufacturing machine (1) when the rod is held and conveyed by a porous belt (11), before the trimming operation (15) of the rod (20),
characterised in that
at least one other portion (22) of the length of the rod (20), disposed between two of said compressed portions (21) corresponding to the end zones, is also compressed, or its density is increased, respectively.

2. Process according to claim 1, characterised in that the compression of said other rod portion (22) is made by the same device (16; 3) as that effecting the compression of said portions (21) corresponding to the end zones.

3. Device permitting a periodic compression, or a periodic increase in the density of tobacco, respectively, of a rod of tobacco and/or of other raw material of the tobacco industry (2), for carrying out a process according to claim 2, comprising a cam (3) rotating along an axis perpendicular to the rod (20) and disposed below said rod and comprising at least a first blade (31) comprising a support surface (31A) intended periodically to compress portions (21) of the rod in order to form the end zones of cigarettes having increased density,
characterised in that
said cam includes at least one other blade (32, 33, 34, 35) comprising a support surface (32A, 33A, 34A, 35A) intended to compress, or to increase the density of tobacco, respectively, of another portion (22) of the rod.

4. Device according to claim 3, characterised in that the length of the support surface (32A, 33A, 34A, 35A) of said other blade or blades (32, 33, 34, 35) is less than the length of the support surface (31A) of said first blade or blades (31).

5. Device according to claim 4, characterised in that the height relative to the rod of the support surface (32A, 33A, 34A, 35A) of said other blade or blades (32, 33, 34, 35) is equal to the height of the support surface (31A) of said first blade or blades (31).

6. Device according to claim 4, characterised in that the height relative to the rod of the support surface (32A, 33A, 34A, 35A) of said other blade or blades (32, 33, 34, 35) is different from the height of the support surface (31A) of said first blade or blades (31).

7. Device according to one of the claims 3 to 6, characterised in that the width of the support surface (32A, 33A, 34A, 35A) of said other blade or blades (32, 33, 34, 35) is equal to the width of the support surface (31A) of said first blade or blades (31).

8. Device according to one of the claims 3 to 6, characterised in that the width of the support surface (32A, 33A, 34A, 35A) of said other blade or blades (32, 33, 34, 35) is less than the width of the support surface (31A) of said first blade or blades (31).

9. Product of the tobacco industry, especially cigarette, obtained according to the process of one of the claims 1 to 2, and by a device according to one of the claims 3 to 8, comprising portions (21) of its length compressed at increased density, corresponding to its two ends,
characterised in that
it includes in addition at least one other compressed or increased-density portion (22), respectively, disposed between the two compressed ends.

10. Product of the tobacco industry according to claim 9, characterised in that the rate of compression, or the density, respectively, of said other portion or portions (22) is equal to the rate of compression, or the density, respectively, of the two ends (21).

11. Product of the tobacco industry according to claim 9, characterised in that the rate of compression, or the density, respectively, of said other portion or portions (22) is different from the rate of compression, or the density, respectively, of the two ends (21).

12. Product of the tobacco industry according to one of the claims 10 or 11, characterised in that it is made up wholly or in part of expanded shreds of tobacco and/or of expanded tobacco ribs and/or of short shreds of tobacco.

13. Product of the tobacco industry according to claim 12, characterised in that its measured compressibility is equivalent to the measured compressibility of a cigarette comprising a preponderant part of non-expanded shreds of leaf tobacco and not comprising said other compressed increased-density portion or portions.

## Patentansprüche

1. Verfahren zur Herstellung eines Stranges (20), bestehend aus Tabak und/oder anderen Materialien, in erster Linie der Tabakindustrie (2), wobei Teile (21) in der Länge periodisch komprimiert werden vor der Bildung von Endzonen von Zigaretten mit erhöhter Dichte, wobei dieses Verfahren auf einer Maschine zur Fabrikation von Zigaretten (1) stattfindet, währenddem der Strang durch ein poröses Zubringerband (11) gehalten und transportiert wird vor dem Nivelliervorgang (15) des Stranges (20), dadurch gekennzeichnet, dass mindestens ein anderer Teil (22) der Länge des Stranges (20), angeordnet zwischen zwei der genannten komprimierten Teile (21), welche den Endzonen entsprechen, auch komprimiert wird resp. seine Dichte erhöht wird.

2. Verfahren nach Patentanspruch 1, dadurch gekennzeichnet, dass die Kompression des genannten anderen Teils (22) des Stranges durch dieselbe Vorrichtung (16; 3) ausgeführt wird, wie diejenige, welche die Kompression der genannten Teile (21) entsprechend den Endzonen ausführt.

3. Vorrichtung, welche eine periodische Kompression resp. eine periodische Erhöhung der Dichte des Tabaks eines Tabakstranges und/oder anderer Materialien, in erster Linie der Tabakindustrie (2) erlaubt für die Realisierung eines Verfahrens nach Patentanspruch 2, umfassend einen Nocken (3) in Rotation um eine Achse senkrecht zum Strang (20) und oberhalb dieses Stranges angeordnet, der mindestens ein erstes Blatt (31) trägt, umfassend eine Stützfläche (31 A), bestimmt zum periodischen Komprimieren von Portionen (21) des Tabakstranges vor der Formung der Endzonen der Zigaretten mit einer erhöhten Dichte, dadurch gekennzeichnet, dass der genannte Nocken mindestens ein anderes Blatt (32, 33, 34, 35) umfasst, welches eine Stützfläche (32 A, 33 A, 34 A, 35 A) aufweist, bestimmt zum Komprimieren resp. zum Erhöhen der Dichte des Tabaks eines anderen Teils (22) des Stranges.

4. Vorrichtung nach Patentanspruch 3, dadurch gekennzeichnet, dass die Länge der Stützfläche (32 A, 33 A, 34 A, 35 A) des oder der anderen Blätter (32, 33, 34, 35) kleiner ist als die Länge der Stützfläche (31 A) des oder der ersten Blätter (31).

5. Vorrichtung nach Patentanspruch 4, dadurch gekennzeichnet, dass die relative Höhe der Stützfläche (32 A, 33 A, 34 A, 35 A) des oder der genannten anderen Blätter (32, 33, 34, 35) zum Strang gleich der Höhe der Stützfläche (31 A) des oder der genannten ersten Blätter (31) ist.

6. Vorrichtung nach Patentanspruch 4, dadurch gekennzeichnet, dass die relative Höhe der Stützfläche (32 A, 33A, 34A, 35A) des oder der genannten anderen Blätter (32, 33, 34, 35) zum Strang verschieden ist von der Höhe der Stützfläche (31A) des oder der genannten ersten Blätter (31).

7. Vorrichtung nach einem der Patentansprüche 3 bis 6, dadurch gekennzeichnet, dass die Breite der Stützfläche (32A, 33A, 34A, 35A) des oder der genannten anderen Blätter (32, 33, 34, 35) gleich der Breite der Stützfläche (31A) des oder der genannten ersten Blätter (31) ist.

8. Vorrichtung nach einem der Patentansprüche 3 bis 6, dadurch gekennzeichnet, dass die Breite der Stützfläche (32A, 33A, 34A, 35A) des oder der genannten anderen Blätter (32, 33, 34, 35) kleiner ist als die Breite der Stützfläche (31A) des oder der genannten ersten Blätter (31).

9. Produkt der Tabakindustrie, insbesondere Zigarette, erhalten mit dem Verfahren nach einem der Patentansprüche 1 bis 2 und mit der Vorrichtung nach einem der Patentansprüche 3 bis 8, mit Teilen (21) auf seiner Länge komprimiert zu erhöhter Dichte, entsprechend seinen beiden Enden, dadurch gekennzeichnet, dass es zusätzlich mindestens einen anderen komprimierten Teil (22) umfasst entsprechend mit erhöhter Dichte, angeordnet zwischen den beiden komprimierten Enden.

10. Produkt der Tabakindustrie gemäss Patentanspruch 9, dadurch gekennzeichnet, dass der Grad der Kompression resp. die Dichte des genannten oder der genannten anderen Teile (22) gleich dem Grad der Kompression resp. der Dichte der beiden Enden (21) ist.

11. Produkt der Tabakindustrie nach Patentanspruch 9, dadurch gekennzeichnet, dass der Grad der Kompression resp. die Dichte des genannten oder der genannten anderen Teile (22) verschieden vom Kompressionsgrad resp. der Dichte der beiden Enden (21) sind.

12. Produkt der Tabakindustrie nach einem der Patentansprüche 10 oder 11, dadurch gekennzeichnet, dass es ganz oder teilweise aus expandierten Tabakfasern und/oder aus expandierten Rippen und/oder aus kurzen Tabakfasern besteht.

13. Produkt der Tabakindustrie nach Patentanspruch 12, dadurch gekennzeichnet, dass seine gemessene Kompressibilität gleich der gemessenen Kompressibilität einer Zigarette ist, welche einen überwiegenden Teil von nicht expandierten rohen Tabakfasern aufweist und den genannten oder die genannten anderen, zu erhöhter Dicht komprimierten Teile nicht aufweist.
